# EUROPÄISCHE PATENTSCHRIFT

(11) **EP 1 640 508 B1**
(45) Veröffentlichungstag und Bekanntmachung des Hinweises auf die Patenterteilung: **02.01.2008**
(21) Anmeldenummer: 05018047.0
(22) Anmeldetag: 19.08.2005
(51) Int. Cl.: E02D 13/00, E02D 13/04

(54) **Pfahlführungsvorrichtung**
Guide device for piles
Guidage pour pieux

(30) Priorität: 03.09.2004 DE 102004043128
(43) Veröffentlichungstag der Anmeldung: 29.03.2006
(73) Patentinhaber: Menck GmbH, 24568 Kaltenkirchen (DE)
(72) Erfinder: Ros, Martin, 24625 Grossharrie (DE)
(74) Vertreter: Kloiber, Thomas

(56) Entgegenhaltungen:
- EP-A- 1 234 978
- GB-A- 2 050 893
- PATENT ABSTRACTS OF JAPAN Bd. 009, Nr. 326 (M-441), 21. Dezember 1985 (1985-12-21) & JP 60 159218 A (ISHIKAWAJIMA HARIMA JUKOGYO KK), 20. August 1985 (1985-08-20)
- PATENT ABSTRACTS OF JAPAN Bd. 009, Nr. 307 (M-435), 4. Dezember 1985 (1985-12-04) & JP 60 144417 A (SHIMIZU KENSETSU KK), 30. Juli 1985 (1985-07-30)

## Beschreibung

Die Erfindung betrifft eine Pfahlführungsvorrichtung zur Führung eines in einen Gewässerboden einzurammenden Pfahls, insbesondere für Offshore Windmühlen-Fundamente, mit einem an einer Stützeinrichtung, vorzugsweise einer Schiff-Hubinsel, befestigten Pfahlführungsrahmen zum Umgreifen und Führen des Pfahls beim Rammen.

Derartige Pfahlführungsvorrichtungen werden zunehmend zur Rammung von Offshore Windmühlen-Fundamenten verwendet. Dies ist auf die Tendenz zurückzuführen, dass größere Windparks an Land immer unbeliebter werden und deshalb zunehmend im Offshore Bereich angelegt werden. Dabei werden große Monopfähle mit mehr als 4 m Durchmesser in den Meeresboden eingerammt. Da diese großen Monopfähle vorwiegend durch Hubinseln und an Ihnen befestigten Pfahlführungsrahmen aufgestellt und ausgerichtet werden und die anschließende Rammung einen nicht zu vernachlässigenden Unterwasserschalleintrag zur Folge hat, hat sich die vorliegende Erfindung die Aufgabe gestellt, bei gattungsgemäßen Pfahlführungsvorrichtungen den Unterwasserschalleintrag zu reduzieren.

Die erfindungsgemäße Lösung besteht darin, dass am Pfahlführungsrahmen eine Düsenanordnung einer Blasvorrichtung angebracht ist, die aus einer oberen Bereitschaftsstellung unterhalb des Pfahlführungsrahmens in einer Arbeitsstellung am Gewässerboden absenkbar ist und im Blasbetrieb den Pfahl ringförmig umschließt. Wird nun während des Rammens die Blasvorrichtung in Betrieb genommen, so treten aus der Düsenanordnung Blasen aus, die aufgrund der Tatsache, dass die Düsenanordnung den Pfahl ringförmig umschließt, einen vollständig dichten, schlauchförmigen Blasenvorhang um den Pfahl herum erzeugen.

Ein solcher Blasenvorhang verändert die .Schallausbreitungseigenschaften derart, dass der vom Pfahl abgegebene Unterwasserschall im wesentlichen innerhalb des Blasenvorhangs eingeschlossen bleibt und nicht entweichen kann. Dies führt zu einem stark verminderten Schallpegel in der näheren und weiteren Umgebung des Pfahls. Dieser Effekt ist zwar grundsätzlich bekannt, wurde jedoch bisher nie in Kombination mit einer Pfahlführungsvorrichtung der eingangs genannten Art benutzt. Die Erfindung hat den Vorteil, dass nach der Installation des Pfahls im Pfahlführungsrahmen lediglich noch die Düsenanordnung auf den Gewässerboden abgesenkt werden muss, bevor der schallgedämpfte Rammbetrieb gestartet werden kann. Deshalb ist die Handhabung der erfindungsgemäßen Pfahlführungsvorrichtung besonders einfach, so dass

Zeit und Geld eingespart werden können.

In einer einfachen Ausführungsform der Erfindung weist die Düsenanordnung ein oder mehrere Rohre auf, die mit einer Vielzahl von Ausblasöffnungen versehen sind. Die Rohre können auf einfache Weise an die erforderliche Form angepasst werden, wobei die Düsen durch einfache Bohrungen in den Rohren gebildet sein können.

Um das Absenken der Düsenanordnung auf den Gewässerboden zu erleichtern, kann die Düsenanordnung mit einer oder mehreren Ballastmassen versehen sein. Die Ballastmassen können beispielsweise aus Blei bestehen und werden vorzugsweise an der Unterseite der Rohre der Düsenanordnung befestigt, wobei vorgeschlagen wird, dass die Ballastmassen in ihrer Formgebung an den Verlauf der Rohre der Düsenanordnung angepasst sind.

Obwohl die Blasvorrichtung grundsätzlich mit komprimierten Gasen beispielsweise aus Gasflaschen betrieben werden könnte, weist eine bevorzugte Blasvorrichtung einen flexiblen Schlauch auf, durch den die Düsenanordnung mit einer auf der Stützvorrichtung über Wasser angeordneten Pumpe verbunden ist. Die Anordnung der Pumpe über Wasser ist besonders vorteilhaft, wenn zur Erzeugung des Blasenhangs Luft verwendet wird, welche auf einfachste Weise direkt aus der Atmosphäre mittels der genannten Pumpe und des flexiblen Schlauchs zu der unter Wasser befindlichen Düsenanordnung gepumpt wird.

Um das Absenken der Düsenanordnung unter Wasser und das Heraufziehen nach Abschluss der Rammarbeiten zu erleichtern sieht eine Ausgestaltung der Erfindung vor, dass die Stützvorrichtung eine Schlauchwinde zum Aufwickeln des flexiblen Schlauchs der Blasvorrichtung aufweist.

Eine einfache Ausgestaltung der Absenkvorrichtung für die Düsenanordnung sieht vor, dass die Düsenanordnung an Tragseilen aufgehängt ist, die mittels Seilwinden auf- und abwickelbar sind, um die Düsenanordnung anzuheben oder abzusenken.

In Weiterbildung der Erfindung sind die Seilwinden an der Stützeinrichtung befestigt und die Tragseile verlaufen von den Seilwinden über Umlenkrollen am Pfahlführungsrahmen zur Düsenanordnung. Durch die Anordnung der Seilwinden auf der Stützeinrichtung wird der Pfahlführungsrahmen durch die Seilwinden nicht weiter belastet. Er braucht lediglich mit einigen Umlenkrollen ausgestattet zu werden.

Einen guten Kompromiss zwischen einer sicheren Aufhängung, die ein gleichmäßigen Anheben und Absenken der Düsenanordnung ermöglicht, einerseits und einem übertriebenen Konstruktionsaufwand andererseits erzielt man, wenn vier Seilwinden und vier Tragseile vorgesehen sind.

Eine Ausgestaltung der Erfindung sieht vor, dass der Pfahlführungsrahmen mit der Düsenanordnung über einen den einzurammenden Pfahl schlauchförmig umschließenden äußeren Textilvorhang verbunden ist, der ein seitliches Entweichen der aus der Düsenanordnung austretenden Blasen nach außen verhindert. Dadurch bleiben die Blasen um den Pfahl herum konzentriert und im Hinblick auf die Schalldämmung besonders wirksam, so dass die über die Düsenanordnung auszublasende Gasmenge insgesamt mit Vorteil gering bleiben kann.

Der genannte Effekt lässt sich noch verbessern, wenn der Pfahlführungsrahmen mit der Düsenanordnung über einen zweiten schlauchförmigen inneren Textilvorhang verbunden ist, der den Pfahl radial innerhalb des äußeren Textilvorhangs und radial innerhalb der Düsenanordnung umschließt, so dass die aus der Düsenanordnung austretenden Blasen nur zwischen den beiden Textilvorhängen aufsteigen können.

In einer besonders vorteilhaften Ausführungsform der Erfindung wird vorgeschlagen, dass der Pfahlführungsrahmen und die Düsenanordnung jeweils mindestens einen nach außen schwenkbaren Schenkel aufweisen, um eine seitliche Öffnung zum Durchgang des Pfahls zu bilden, wobei die Öffnung während des Rammvorganges im wesentlichen schließbar ist. Bei dieser Ausführungsform braucht der Pfahl nicht von oben in den Pfahlführungsrahmen eingeführt zu werden. Vielmehr kann der bereits in das Wasser abgesenkte Pfahl nach Verschwenken der Schenkel durch die seitliche Öffnung seitlich in den Pfahlführungsrahmen eingeführt und die Öffnung danach durch Zurückschwenken der Schenkel verschlossen werden, so dass der Pfahl von den Schenkeln des Pfahlführungsrahmen umgriffen und beim Einrammen in seiner korrekten Lage fixiert wird. Die einzelnen Pfahlführungsschenkel sollten dergestalt miteinander verbunden sein, daß eine horizontale Verschiebung zueinander möglich ist, d. h., der Abstand der sich jeweils gegenüberliegenden Schenkel sollte durch zum Beispiel Schienenführung variabel sein, um die Pfahlführung auf variierende Pfahldurchmesser anpassen zu können.

Der textile Blasenvorhang würde an der Unterseite der Schenkel gardinenartig zusammengerafft werden, um weitere Modifikationen zu vermeiden und eine Pfahldurchmesseranpassung eines vorinstallierten Blasenschleiers zu gewährleisten. Die Ballastmasse und der Ring mit Ausblasöffnungen kann in einer Größe verbleiben.

In einer bevorzugten Ausführungsform der Erfindung ist das freie Ende des oder der schwenkbaren Schenkel der Düsenanordnung im Querschnitt hakenförmig ausgestaltet, so dass sich im geschlossenen Zustand der Düsenanordnung während des Rammens in radialer Richtung gesehen eine Überlappung mit dem anliegenden freien Ende des benachbarten Schenkels der Düsenanordnung ergibt. Durch diese Maßnahme wird gewährleistet, dass an der Stelle, wo sich die schwenkbaren Schenkel schließen, keine Lücke im Blasenvorhang bleibt, durch die verstärkt Schall austreten könnte. Da die freien Enden der schwenkbaren Schenkel der Düsenanordnung hakenförmig ausgebildet sind, ergibt sich eine Überlappung der beiden jeweiligen Blasenvorhänge zu einem geschlossenen Schlauch, der den vom Pfahl ausgehenden Schall optimal einschließt.

Ein ganz wesentlicher Aspekt der Erfindung besteht darin, dass der oder die schwenkbaren Schenkel des Pfahlführungsrahmens zusammen mit den schwenkbaren Schenkeln der Düsenanordnung synchron schwenkbar sind, so dass durch die entstehende Öffnung auf einfache Weise der einzurammende Pfahl seitlich eingeführt und nach dem Rammen ausgeführt werden kann. Gleichzeitig wird durch diese erfindungsgemäße Maßnahme aber auch gewährleistet, dass nach dem Schließen der jeweiligen Schenkel und dem Absenken der Düsenanordnung ohne weitere bauliche Maßnahmen sofort mit der Erzeugung des Blasenvorhangs und danach mit dem Einrammen des Pfahls begonnen werden kann.

Ausführungsbeispiele der Erfindung werden nachfolgend anhand der Zeichnung näher erläutert. Die Figuren der Zeichnung zeigen im Einzelnen:
- Fig. 1:: eine teilweise geschnittene Seitenansicht einer an einer Schiff-Hubinsel montierten Pfahlführungsvorrichtung mit Blasvorrichtung;
- Fig. 2:: eine Draufsicht auf die Vorrichtung gem. Fig. 1;
- Fig. 3:: eine Draufsicht auf eine abgewandelte Ausführungsform der Erfindung, ähnlich Fig. 2;
- Fig. 4:: eine Draufsicht auf eine Düsenanordnung der in Fig. 3 dargestellten Ausführungsform;
- Fig. 5:: eine Draufsicht auf eine Düsenanordnung der in Fig. 2 dargestellten Ausführungsform.

In Fig. 1 erkennt man einen Pfahlführungsrahmen 1 einer Pfahlführungsvorrichtung, der an einer Schiff-Hubinsel 2 befestigt ist. Die Schiff-Hubinsel 2 ist mit ausfahrbaren Stützen 3 am Gewässerboden 4 abgestützt. Der Pfahlführungsrahmen 1 umgreift einen Pfahl 5, der in den Gewässerboden 4 eingerammt werden soll. Der Einfachheit halber ist die dafür erforderliche Rammvorrichtung, die auf der Oberseite des Pfahles sitzt, nicht dargestellt. Der Wasserspiegel 6 ist durch eine Wellenlinie angedeutet. Unterhalb des Pfahlführungsrahmens 1 ist eine Düsenanordnung 7 einer Blasvorrichtung angebracht, die in der Fig. 1 einmal in einer auf dem Gewässerboden 4 abgesenkten Arbeitsstellung und zum anderen in einer oberen Bereitschaftsstellung dargestellt ist.

Wie man in Fig. 5 erkennt, besteht die Düsenanordnung 7 aus einem gebogenen Rohr 8, welches drei feste Schenkel 9, 10, 11 und einen um ein Gelenk 13 schwenkbaren Schenkel 12 aufweist. Der schwenkbare Schenkel 12 ist in der Darstellung von Fig. 5 einmal in einer geschlossenen Stellung und einmal in einer halb geöffneten Stellung gezeigt. Des weiteren sind sämtliche Schenkel 9 bis 12 mit Ausblasöffnungen 14 versehen, von denen in Fig. 5 einige am Schenkel 9 dargestellt sind.

Wie man am besten in Fig. 1 erkennt, besitzt die Düsenanordnung 7 eine Ballastmasse 15, die unterhalb des Rohres 8 angebracht ist und dem Verlauf des Rohres 8 folgt. Die Blasvorrichtung weist außerdem einen flexiblen Schlauch 16 auf, durch den das Rohr 8 mit Luft versorgt wird. der Schlauch 16 ist an seinem oberen Ende mit einer nicht gezeigten Pumpe verbunden, die auf der als Stützvorrichtung dienenden Schiff-Hubinsel 2 angeordnet ist. Eine Schlauchwinde 17 dient zum Aufwickeln des Schlauches 16, wenn die Düsenanordnung 7 aus der unteren Arbeitsstellung in die obere Bereitschaftsstellung gebracht wird. Für diesen Zweck ist die Düsenanordnung 7 an vier Tragseilen 18, 19, 20, 21 aufgehängt, die über vier in den vier Ecken des Pfahlführungsrahmens 1 angeordnete Umlenkrollen 22 zu vier Seilwinden 23, 24, 25, 26 führen, die auf der als Stützeinrichtung dienenden Schiff-Hubinsel 2 angeordnet sind.

Der Pfahlführungsrahmen 1 ist weiterhin mit einem Hilfsrahmen 27 versehen, an dem ein äußerer Textilvorhang 28 und ein innerer Textilvorhang 29 befestigt sind. Beide Textilvorhänge 28, 29 umschließen den Pfahl 5 schlauchförmig und verlaufen nach unten bis zur Düsenanordnung 7, wo sie derart befestigt sind, dass die Ausblasöffnungen 14 in radialer Richtung zwischen dem inneren Textilvorhang 29 und dem äußeren Textilvorhang 28 liegen. Da die aus den Ausblasöffnungen 14 austretenden und aufsteigenden Blasen keinen der beiden Textilvorhänge 28, 29 passieren können, bleiben sie bis zum Erreichen des Wasserspiegels 6 auf den schlauchförmigen Raum zwischen den beiden Textilvorhängen 28, 29 konzentriert.

Wie man am besten in Fig. 2 erkennt, besteht der Pfahlführungsrahmen 1 in der hier gezeigten Ausführungsform aus drei starren Rahmenschenkeln 30, 31, 32 und einen um ein Rahmengelenk 33 schwenkbaren Rahmenschenkel 34. Die Rahmenschenkel 30, 31,32, 34 entsprechen dabei den Schenkeln 9 bis 12 der Düsenanordnung 7, wobei die beiden jeweiligen beweglichen Schenkel 12, 34 koordiniert nach außen geschwenkt werden können, um den Pfahl 5 seitlich in den Pfahlführungsrahmen 1 einerseits und die Düsenanordnung 7 andererseits einzuführen. Nach dem Schließen des beweglichen Schenkels 34 wird der Pfahl 5 von vier an den Rahmenschenkeln 30, 31, 32, 34 angeordneten Stempeln 35 in seiner gewünschten Lage fixiert und beim Einrammen geführt. Selbstverständlich ist der Hilfsrahmen 27 analog zur Ausgestaltung der Düsenanordnung 7 ausgebildet und weist insbesondere auch einen oder zwei schwenkbare Schenkel auf, die koordiniert mit den beweglichen Schenkeln der Düsenanordnung 7 und des Pfahlführungsrahmens 1 schwenkbar sind.

In einer in den Fig. 3 und 4 dargestellten zweiten Ausführungsform besteht der Pfahlführungsrahmen 1 aus zwei starren Rahmenschenkeln 36, 37, die von der Schiff-Hubinsel 2 ausgehend parallel verlaufen und über Rahmengelenke 38 mit zwei schwenkbaren Rahmenschenkeln 39, 40 verbunden sind. Die schwenkbaren Rahmenschenkel 39, 40 sind jeweils viertelkreisförmig gebogen, so dass sie im geschlossenen Zustand den Pfahl 5 im wesentlichen halbkreisförmig umgreifen können. Dabei drücken sie diesen an einen weiteren starren Rahmenschenkel 41, der im 90°-Winkel zu den beiden starren Rahmenschenkeln 36, 37 verläuft.

Die in Fig. 4 dargestellte zugehörige Düsenanordnung 7 weist eine korrespondierende Form zum Pfahlführungsrahmen 1 auf und besteht aus zwei parallelen starren Schenkeln 42, 43, die im 90°-Winkel zu einem sie verbindenden starren Schenkel 44 verlaufen. Über zwei Gelenke 45 sind die starren Schenkel 42, 43 mit zwei bogenförmigen schwenkbaren Schenkeln 46, 47 verbunden. Auch bei dieser Ausführungsform können die jeweiligen schwenkbaren Rahmenschenkel 39, 40 und schwenkbaren Schenkel 46, 47 der Düsenanordnung 7 koordiniert geöffnet werden, um den Pfahl 5 seitlich in den Pfahlführungsrahmen 1 einerseits und die Düsenanordnung 7 andererseits einzuführen. Danach werden die beweglichen Schenkel jeweils geschlossen, so dass der Pfahl 5 umschlossen und in seiner korrekten Lage fixiert und geführt wird.

Wie man in den Fig. 4 und 5 erkennt, sind die jeweiligen freien Enden 48 der schwenkbare Schenkel der Düsenanordnungen 7 im Querschnitt hakenförmig ausgestaltet, so dass sich im geschlossenen Zustand der Düsenanordnung 7 während des Rammens eine Überlappung mit dem anliegenden freien Ende 49 des benachbarten Schenkels 9 bzw. 47 ergibt. Dadurch entsteht eine Überlappung der jeweiligen Blasenvorhangteile, so dass ein geschlossener Blasenvorhang entsteht.

### BEZUGSZEICHENLISTE

- 1: Pfahlführungsrahmen
- 2: Schiff-Hubinsel
- 3: Stützen
- 4: Gewässerboden
- 5: Pfahl
- 6: Wasserspiegel
- 7: Düsenanordnung
- 8: Rohre
- 9: Schenkel, fest
- 10: Schenkel, fest
- 11: Schenkel, fest
- 12: Schenkel, schwenkbar
- 13: Gelenk
- 14: Ausblasöffnungen
- 15: Ballastmasse
- 16: Flexibler Schlauch
- 17: Schlauchwinde
- 18: Tragseil
- 19: Tragseil
- 20: Tragseil
- 21: Tragseil
- 22: Umlenkrolle
- 23: Seilwinde
- 24: Seilwinde
- 25: Seilwinde
- 26: Seilwinde
- 27: Hilfsrahmen
- 28: Äußerer Textilvorhang
- 29: Innerer Textilvorhang
- 30: Rahmenschenkel, starr
- 31: Rahmenschenkel, starr
- 32: Rahmenschenkel, starr
- 33: Rahmengelenk
- 34: Schwenkbarer Rahmenschenkel
- 35: Stempel
- 36: Starrer Rahmenschenkel
- 37: Starrer Rahmenschenkel
- 38: Rahmengelenk
- 39: Schwenkbarer Rahmenschenkel
- 40: Schwenkbarer Rahmenschenkel
- 41: Starrer Rahmenschenkel
- 42: Starrer Schenkel
- 43: Starrer Schenkel
- 44: Starrer Schenkel
- 45: Gelenk
- 46: Schwenkbarer Schenkel
- 47: Schwenkbarer Schenkel
- 48: Freies Ende schwenkbarer Schenkel
- 49: Freies Ende starrer Schenkel

## Patentansprüche

1. Pfahlführungsvorrichtung zur Führung eines in einen Gewässerboden (4) einzurammenden Pfahls (5), insbesondere für Offshore Windmühlen-Fundamente, mit einem in einer Stützeinrichtung, vorzugsweise einer Schiff-Hubinsel (2), befestigten Pfahlführungsrahmen (1) zum Umgreifen und Führen des Pfahls (5) beim Rammen, **dadurch gekennzeichnet, dass** am Pfahlführungsrahmen (1) eine Düsenanordnung (7) einer Blasvorrichtung angebracht ist, die aus einer oberen Bereitschaftsstellung unterhalb des Pfahlführungsrahmens (1) in eine Arbeitsstellung am Gewässerboden (4) absenkbar ist und im Blasbetrieb den Pfahl (5) ringförmig umschließt.

2. Pfahlführungsvorrichtung nach Anspruch 1, **dadurch gekennzeichnet, dass** die Düsenanordnung (7) ein oder mehrere Rohre (8) aufweist, die mit einer Vielzahl von Ausblasöffnungen (14) versehen sind.

3. Pfahlführungsvorrichtung nach Anspruch 1 oder 2, **dadurch gekennzeichnet, dass** die Düsenanordnung (7) mit einer oder mehreren Ballastmassen (15) versehen ist.

4. Pfahlführungsvorrichtung nach einem der vorhergehenden Ansprüche, **dadurch gekennzeichnet, dass** die Blasvorrichtung einen flexiblen Schlauch (16) aufweist, durch den die Düsenanordnung (7) mit einer auf der Stützvorrichtung (2) über Wasser angeordneten Pumpe verbunden ist.

5. Pfahlführungsvorrichtung nach Anspruch 4, **dadurch gekennzeichnet, dass** die Stützvorrichtung (2) eine Schlauchwinde (17) zum Aufwickeln des flexiblen Schlauches (16) der Blasvorrichtung aufweist.

6. Pfahlführungsvorrichtung nach einem der vorhergehenden Ansprüche, **dadurch gekennzeichnet, dass** die Düsenanordnung (7) an Tragseilen (18, 19, 20, 21) aufgehängt ist, die mittels Seilwinden (23, 24, 25, 26) auf- und abwickelbar sind, um die Düsenanordnung (7) anzuheben oder abzusenken.

7. Pfahlführungsvorrichtung nach Anspruch 6, **dadurch gekennzeichnet, dass** die Seilwinden (23, 24, 25, 26) an der Stützeinrichtung (2) befestigt sind und die Tragseile (18, 19, 20, 21) von den Seilwinden (23, 24, 25, 26) über Umlenkrollen (22) am Pfahlführungsrahmen (1) zur Düsenanordnung (7) verlaufen.

8. Pfahlführungsvorrichtung nach Anspruch 6 oder 7, **dadurch gekennzeichnet, dass** vier Seilwinden (23, 24, 25, 26) und vier Tragseile (18, 19, 20, 21) vorgesehen sind.

9. Pfahlführungsvorrichtung nach einem der vorhergehenden Ansprüche, **dadurch gekennzeichnet, dass** der Pfahlführungsrahmen (1) mit der Düsenanordnung (7) über einen den einzurammenden Pfahl (5) schlauchförmig umschließenden äußeren Textilvorhang (28) verbunden ist, der ein seitliches Entweichen der aus der Düsenanordnung (7) austretenden Blasen nach außen verhindert.

10. Pfahlführungsvorrichtung nach Anspruch 9, **dadurch gekennzeichnet, dass** der Pfahlführungsrahmen (1) mit der Düsenanordnung (7) über einen zweiten schlauchförmigen inneren Textilvorhang (29) verbunden ist, der den Pfahl (5) radial innerhalb des äußeren Textilvorhangs (28) und radial innerhalb der Düsenanordnung (7) umschließt, so dass die aus der Düsenanordnung (7) austretenden Blasen nur zwischen den beiden Textilvorhängen (28, 29) aufsteigen können.

11. Pfahlführungsvorrichtung nach einem der vorhergehenden Ansprüche, **dadurch gekennzeichnet, dass** der Pfahlführungsrahmen (1) und die Düsenanordnung (7) jeweils mindestens einen nach außen schwenkbaren Schenkel (39, 46, 47) aufweisen, um eine seitliche Öffnung zum Durchgang des Pfahls (5) zu bilden, wobei die Öffnung während des Rammvorgangs im wesentlichen schließbar ist.

12. Pfahlführungsvorrichtung nach Anspruch 11, **dadurch gekennzeichnet, dass** das freie Ende (48) des oder der schwenkbaren Schenkel (39, 46, 47) der Düsenanordnung (7) im Querschnitt hakenförmig ausgestaltet ist, so dass sich im geschlossenen Zustand der Düsenanordnung (7) während des Rammens in radialer Richtung gesehen, eine Überlappung mit dem anliegenden freien Ende (49) des benachbarten Schenkels der Düsenanordnung ergibt.

## Claims

1. A pile guiding device for guiding a pile (5) to be rammed into the floor (4) of a body of water, in particular for offshore windmill foundations, with a pile guiding frame (1) for engaging around and guiding the pile (5) during ramming, said pile guiding frame being fixed in a supporting arrangement, preferably a ship's jack-up platform (2), **characterised in that** there is provided on the pile guiding frame (1) a nozzle arrangement (7) of a blowing device, which can be lowered from an upper ready position beneath the pile guiding frame (1) into a working position at the floor (4) of the body of water and surrounds the pile (5) in an annular manner in the blowing operation.

2. The pile guiding device according to claim 1, **characterised in that** the nozzle arrangement (7) comprises one or more pipes (8), which are provided with a large number of blow-out openings (14).

3. The pile guiding device according to claim 1 or 2, **characterised in that** the nozzle arrangement (7) is provided with one or more ballast masses (15).

4. The pile guiding device according to any one of the preceding claims, **characterised in that** the blowing device comprises a flexible tube (16), by means of which the nozzle arrangement (7) is connected to a pump arranged above water on the supporting arrangement (2).

5. The pile guiding device according to claim 4, **characterised in that** the supporting arrangement (2) comprises a tube winch (17) for winding up the flexible tube (16) of the blowing device.

6. The pile guiding device according to any one of the preceding claims, **characterised in that** the nozzle arrangement (7) is suspended on carrying ropes (18, 19, 20, 21), which can be wound up and wound off by means of rope winches (23, 24, 25, 26) in order to raise or lower the nozzle arrangement (7).

7. The pile guiding device according to claim 6, **characterised in that** the rope winches (23, 24, 25, 26) are fixed to the supporting arrangement (2) and the carrying ropes (18, 19, 20, 21) run from the rope winches (23, 24, 25, 26) via deflection rollers (22) on the pile guiding frame (1) to the nozzle arrangement (7).

8. The pile guiding device according to claim 6 or 7, **characterised in that** four rope winches (23, 24, 25, 26) and four carrying ropes (18, 19, 20, 21) are provided.

9. The pile guiding device according to any one of the preceding claims, **characterised in that** the pile guiding frame (1) is connected to the nozzle arrangement (7) by an external textile curtain (28) surrounding the pile (5) to be rammed in in a tubular fashion, said textile curtain preventing a lateral escape of the bubbles emerging from the nozzle arrangement (7) to the exterior.

10. The pile guiding device according to claim 9, **characterised in that** the pile guiding frame (1) is connected to the nozzle arrangement (7) by a second tubular internal textile curtain (29), which surrounds the pile (5) radially inside the external textile curtain (28) and radially inside the nozzle arrangement (7), so that the bubbles emerging from the nozzle arrangement (7) can rise only between the two textile curtains (28, 29).

11. The pile guiding device according to any one of the preceding claims, **characterised in that** the pile guiding frame (1) and the nozzle arrangement (7) each have at least one leg (39, 46, 47) which can be swivelled outwards, in order to form a lateral opening for the passage of the pile (5), whereby the opening is essentially closable during the ramming process.

12. The pile guiding device according to claim 11, **characterised in that** the free end (48) of the swivellable leg or legs (39, 46, 47) of the nozzle arrangement (7) is designed hook-shaped in cross-section, so that, viewed in the radial direction, an overlap with the adjacent free end (49) of the adjacent leg of the nozzle arrangement arises in the closed state of the nozzle arrangement (7) during the ramming.

## Revendications

1. Dispositif de guidage de piquet pour le guidage d'un piquet (5) à enfoncer dans un fond marin (4), notamment pour les fondations d'une éolienne offshore, avec un cadre de guidage de piquet (1), qui est fixé dans un dispositif de support, préférentiellement une plate-forme auto-élévatrice de bateau (2), pour entourer et guider le piquet (5) pendant l'enfoncement, **caractérisé par** un ensemble de buses (7) d'un dispositif de soufflage monté sur le cadre de guidage de piquet (1), qui peut être abaissé d'une position de disponibilité en-dessous du cadre de guidage de piquet (1) vers une position de travail dans le fond marin (4) et qui entoure le piquet (5) à la façon d'un anneau pendant le soufflage.

2. Dispositif de guidage de piquet selon la revendication 1, **caractérisé en ce que** l'ensemble de buses (7) comporte un ou plusieurs tuyaux (8) qui sont équipés d'une multitude d'ouvertures de soufflage (14).

3. Dispositif de guidage de piquet selon la revendication 1 ou 2, **caractérisé en ce que** l'ensemble de buses (7) est équipé d'une ou plusieurs masses de lestage (15).

4. Dispositif de guidage de piquet selon l'une des précédentes revendications, **caractérisé en ce que** le dispositif de soufflage comporte un tuyau flexible (16), au moyen duquel l'ensemble de buses (7) est relié à une pompe placée au-dessus de l'eau sur le dispositif de support (2).

5. Dispositif de guidage de piquet selon la revendication 4, **caractérisé en ce que** le dispositif de support (2) comporte un treuil de tuyau (17) pour l'enroulement du tuyau flexible (16) du dispositif de soufflage.

6. Dispositif de guidage de piquet selon l'une des précédentes revendications, **caractérisé en ce que** l'ensemble de buses (7) est suspendu par des câbles porteurs (18, 19, 20, 21), qui peuvent être enroulés et déroulés grâce à des treuils de câbles (23, 24, 25, 26), pour élever ou abaisser l'ensemble de buses (7).

7. Dispositif de guidage de piquet selon la revendication 6, **caractérisé en ce que** les treuils de câbles (23, 24, 25, 26) sont fixés au dispositif de support (2) et **en ce que** les câbles porteurs (18, 19, 20, 21) vont des treuils de câbles (23, 24, 25, 26) jusqu'à l'ensemble de buses (7) par l'intermédiaire de rouleaux de déviation (22) sur le cadre de guidage de piquet (1).

8. Dispositif de guidage de piquet selon la revendication 6 ou 7, **caractérisé en ce qu'**il comporte quatre treuils de câbles (23, 24, 25, 26) et quatre câbles porteurs (18, 19, 20, 21).

9. Dispositif de guidage de piquet selon l'une des précédentes revendications, **caractérisé en ce que** le cadre de guidage de piquet (1) est relié à l'ensemble de buses (7) par le biais d'un rideau de textile externe (28) qui entoure le piquet (5) à enfoncer à la façon d'un tuyau et qui permet d'empêcher les bulles sortant de l'ensemble de buses (7) de s'échapper latéralement vers l'extérieur.

10. Dispositif de guidage de piquet selon la revendication 9, **caractérisé en ce que** le cadre de guidage de piquet (1) est relié à l'ensemble de buses (7) par le biais d'un deuxième rideau de textile (29) interne en forme de tuyau, qui entoure le piquet (5) de façon radiale à l'intérieur du rideau de textile externe (28) et de façon radiale à l'intérieur de l'ensemble de buses (7), de façon à ce que les bulles sortant de l'ensemble de buses (7) ne puissent monter qu'entre les deux rideaux de textile (28, 19).

11. Dispositif de guidage de piquet selon l'une des précédentes revendications, **caractérisé en ce que** le cadre de guidage de piquet (1) et l'ensemble de buses (7) comportent chacun au moins un bras (39, 46, 47) qui peut être pivoté vers l'extérieur, afin de former une ouverture latérale sur le passage du piquet (5), l'ouverture pouvant être essentiellement fermée pendant le processus d'enfoncement.

12. Dispositif de guidage de piquet selon la revendication 11, **caractérisé en ce que** l'extrémité libre (48) du ou des bras pivotants (39, 46, 47) de l'ensemble de buses (7) possède une section transversale en forme de crochet, de façon à obtenir un chevauchement avec l'extrémité libre (49) du bras voisin de l'ensemble de buses, du point de vue radial, lorsque l'ensemble de buses (7) est à l'état fermé pendant l'enfoncement.
